# EUROPÄISCHE PATENTSCHRIFT

(11) **EP 2 564 118 B1**
(45) Veröffentlichungstag und Bekanntmachung des Hinweises auf die Patenterteilung: **01.06.2016**
(21) Anmeldenummer: 11718698.1
(22) Anmeldetag: 29.04.2011
(51) Int. Cl.: F22B 37/56, F22B 35/00, F28G 15/00, F28G 1/16

(54) **VERFAHREN UND VORRICHTUNG ZUR TEMPERATURKONTROLLE VON DAMPF IN EINEM KESSEL**
METHOD AND DEVICE FOR CONTROLLING THE TEMPERATURE OF STEAM IN A BOILER
PROCÉDÉ ET DISPOSITIF DESTINÉS AU CONTRÔLE DE LA TEMPÉRATURE DE LA VAPEUR DANS UNE CHAUDIÈRE

(30) Priorität: 29.04.2010 DE 102010018717
(43) Veröffentlichungstag der Anmeldung: 06.03.2013
(73) Patentinhaber: Siemens Aktiengesellschaft, 80333 München (DE)
(72) Erfinder: HERTWECK, Karlheinz, 76227 Karlsruhe (DE)
(86) Internationale Anmeldenummer: PCT/EP2011/056853
(87) Internationale Veröffentlichungsnummer: WO 2011/135081

(56) Entgegenhaltungen:
- GB-A- 2 423 158
- US-A- 4 466 383
- US-A1- 2008 286 183
- SCHLESSING J: "OPTIMALER BETRIEB UND EINSATZ DER HEIZFLAECHENREINIGUNG IN DAMPFERZEUGERN", VGB KRAFTWERKSTECHNIK, VGB KRAFTWERKSTECHNIK GMBH. ESSEN, DE, Bd. 79, Nr. 8, 1. August 1999 (1999-08-01) , Seiten 54-59, XP000847464, ISSN: 0372-5715

## Beschreibung

Die Erfindung betrifft ein Verfahren zur Temperaturkontrolle von Dampf in einem Kessel und eine entsprechende Vorrichtung.

Ein fossil befeuerter Dampferzeuger oder Kessel einer Kraftwerksanlage besteht in der Regel aus einem Brennraum, einem Verdampferraum und einem System von Wärmetauschern, die sich an den Verdampferraum anschließen. Es existieren viele unterschiedliche Ausführungsformen der Kesselaufbauten, wie z.B. Trommelkessel oder Bensonkessel. In einer Variante besteht der Verdampferraum aus einer Rohranordnung, die in direktem Wärmekontakt mit dem Brennraum steht. Im Verdampferraum wird das aus einem Speisewasservorwärmer geförderte Speisewasser bis zur Sattdampftemperatur verdampft. Anschließend wird der Dampf durch das System von ebenfalls meist rohrartig ausgeführten Wärmetauschern geführt, in dem die Dampftemperaturen auf die von den Turbinen geforderten Eintrittstemperaturen gebracht werden. Üblicherweise ist das System von Wärmetauschern aus mindestens einem Überhitzer, Zwischenüberhitzer, Economizer und Luftvorwärmer aufgebaut.

Bei der Verbrennung fester fossiler Brennstoffe wird Flugasche freigesetzt, die im Rauchgasstrom zum Rauchgasauslass transportiert und dann abgeschieden oder rezirkuliert wird. Ein Teil der Asche setzt sich dabei auf den Wärmetauscherrohren und anderen Kesseleinbauten ab und bildet dort teilweise dicke Ablagerungsschichten, die sich, in Abhängigkeit der Kohlequalität, noch zusätzlich verbacken können. Diese Ablagerungen vermindern einerseits den Wärmeübergang, andererseits blockieren sie den Abgasweg, und nicht zuletzt können sich solch große Konglomerate bilden, die, wenn sie sich irgendwann von ihrer Unterlage lösen, beim Absturz auf Grund ihrer kompakten Masse und hoher Fallgeschwindigkeit erheblichen mechanischen Schaden verursachen können. Daher wird mittels Dampfbläsern oder Wasserbläsern dieser Belag von Zeit zu Zeit entfernt. Dieser Vorgang wird "Rußblasen" genannt. Danach ändern sich der Wärmeübergang und damit die Dampftemperatur in den gereinigten, und auch in den ungereinigten Kesselbereichen erheblich. Nach Beendigung aller Reinigungsmaßnahmen verschmutzt der Kessel wieder allmählich, was wiederum den Wärmeübergang und die Dampftemperaturen entsprechend verändert.

Das Rußblasen erfolgt daher in herkömmlicher Weise stets vor dem Hintergrund, die Verschmutzung des Kessels möglichst global zu beseitigen. Vielfach wird zyklisch Ruß geblasen, wobei die Reihenfolge der Rußbläser dem thermischen Zustand des Kessels entsprechend manuell angepasst wird oder entsprechend häufig geblasen wird, so dass keine unkontrollierbaren thermischen Zustände entstehen.

Aus der GB 2 423 158 A ist ein Ansatz bekannt, bei dem eine Mehrzahl von vorgegebenen Rußblasesequenzen dahingehend geprüft wird, ob eine der Sequenzen die Dampftemperatur beeinflusst, und jede Sequenz bestimmt eine Reihenfolge, in der einzelne Rußbläser aktiviert werden. Eine die Dampftemperatur beeinflussende Sequenz wird zur weiteren Verwendung beim Rußblasen ausgewählt und einer über einen längeren Zeitraum durchgeführten statistischen Analyse unterworfen. Dabei kann eine ausgewählte Rußblasesequenz auch wieder verworfen werden. In dem Fachartikel "Optimaler Betrieb und Einsatz der Flächenreinigung im Dampferzeuger" von J. Schlessing (erschienen in VGB Kraftwerkstechnik 8/99, Seiten 54-59) werden Kriterien zur Ermittlung eines optimalen Zeitpunkts für den Rußbläsereinsatz erläutert. In der US 4 466 383 A wird ein Verfahren zur Ermittlung einer optimalen Zeitspanne zwischen zwei Rußblasevorgängen vorgeschlagen.

Wird ein automatisches System zum Rußblasen eingesetzt, wird der Rußblasezeitpunkt nach ökonomischen Kriterien und Verschmutzungsanalysen errechnet. Das Siemens-System SPPA-P3000 "kostenoptimiertes Rußblasen" arbeitet ebenfalls nach diesen Kriterien. Dabei sind jedoch gerade die Verschmutzung und der daraus resultierende Wärmeverlust nur schwer zu erfassen.

Aus dem US Patent US 4,718,376 ist ein weiteres Verfahren zur Regelung von Rußbläsern bekannt. Dabei werden benachbarte Rußbläser zu Gruppen von maximal vier Rußbläsern zusammengefasst. Jede Gruppe ist für einen Bereich mit ähnlicher Ablagerungscharakteristik zuständig. Ferner erhält jeder Rußbläser einen Gewichtungsfaktor, der einem Prozentsatz von der Gesamtzahl der Rußblasezyklen entspricht, in denen der Rußbläser in Betrieb ist. Jeder Rußblasezyklus beginnt mit der Gruppe von Rußbläsern, die am weitesten stromaufwärts gelegen ist und wird in Richtung des Flusses der Verbrennungsgase fortgesetzt. Das Hauptkriterium, nach dem Rußblasen durchgeführt wird, besteht darin, den Kessel bei oder zumindest nahe der maximalen Effizienz zu betreiben. Ein untergeordnetes Kriterium stellt eine möglichst geringe Verwendung von Rußblasedampf dar.

Die großen Unterschiede in der Verschmutzung vor und nach dem Rußblasen der einzelnen Kesselbereiche und die stets zunehmende Verschmutzung können die Balance der Wärmeverteilung empfindlich stören und stellen eine große Behinderung der thermischen Regelbarkeit des Kessels dar.

Je nach Verschmutzung tritt demnach eine Verlagerung des Wärmetransfers im Bereich der einzelnen Verdampfer-Wärmetauscher, der einzelnen Überhitzer und der einzelnen Zwischenüberhitzer auf. So genannte "thermische Schieflagen" treten dann auf, wenn Temperaturunterschiede an Strängen der Wärmetauscher auftreten, die nach Aufteilung der Dampfmengen wieder zusammengeführt werden. Die Temperaturunterschiede kommen durch ungleichmäßige Aufteilung und ungleichmäßige Wärmeübergänge, bedingt durch Unterschiede im Rauchgas-Strom und - Temperatur, zu Stande. Auch hat sich gezeigt, dass Verschmutzungen vorgelagerter Wärmetauscher zu erhöhter Wärmeaufnahme der nachgelagerten Wärmetauscher führen und somit nur einen geringen Anteil an einem erhöhten Abgasverlust des Kessels darstellen. Dieser wird wesentlich durch die Verschmutzung im Eco-Bereich definiert.

Verlagerungen des Wärmetransfers können teilweise durch eine Einspritzregelung von zwischen den Wärmetauschern vorhandenen Dampfkühlern kompensiert werden. Dabei kann jedoch durch Einspritzung von Wasser in den Frischdampf prinzipiell nur gekühlt werden und nur eine begrenzte Einspritzmenge verwendet werden. Zu beachten ist dabei besonders der negative Einfluss der Zwischenüberhitzer-Einspritzung auf den Wärmebedarf und die maximal mögliche Leistung des Dampf-Turbine-Generator-Prozesses. Der Wärmebedarf ändert sich um 0,2% pro Änderung um 1% Zwischenüberhitzer-Einspritzrate.

Verschmutzungsbedingt kann sich die Verteilung der Wärmeübertragung zwischen Verdampfer und Überhitzer soweit verschieben, dass einerseits die vorhandene Einspritzkapazität nicht mehr ausreicht, die Dampftemperatur unterhalb eines gewünschten oder sicherheitsbedingten Wertes zu halten. Andererseits kann es dazu kommen, dass der Dampf, auch bei geschlossener Einspritzung, den erforderlichen Temperaturwert nicht mehr erreicht.

Einzelwärmetauscher ohne nachgeschaltete Einspritzkühlungen, wie Verdampferbereiche und Endüberhitzer können jedoch thermisch nicht abgeglichen werden.

Neben der Beeinflussung der Dampftemperaturen durch aktive Kühlung an einzelnen Stellen kann die Wärmebilanz innerhalb des Kessels auch durch die Verbrennung selbst beeinflusst werden. So ist die Verteilung der Wärmeübertragung zwischen Verdampfer und Überhitzer im Trommelkessel durch unterschiedliche Ebenenbefeuerung, oder durch eine aufwendige Schwenkbrennereinrichtung oder Rauchgasrezirkulation zu beeinflussen; beim Bensonkessel besteht zusätzlich die Möglichkeit, die Speisewassermenge zu variieren und damit die Frischdampfeinspritzmenge zu beeinflussen.

Wo keine Schwenkbrennereinrichtung oder Rauchgasrezirkulation eingesetzt wird, kann nur noch mit selektiver Ebenenbefeuerung die Frischdampfeinspritzung im Regelbereich gehalten werden, was nicht immer gelingt. Kaum jedoch ist auf diese Weise die Zwischenüberhitzer-Einspritzrate hinreichend zu kontrollieren.

Auftretende thermische Schieflagen werden durch entsprechende Sicherheitsabstände kompensiert; die optimalen Temperaturen werden dabei im Mittel unterschritten, was teilweise zu erhöhtem Wärmebedarf des Prozesses führt oder die zur Kontrolle der Dampftemperatur notwendige Heißdampf-Einspritzung auf Null gehen lässt.

Zusammenfassend lässt sich feststellen, dass eine thermische Regelbarkeit des Kessels unter der Vorgabe stabiler und optimaler thermischer Bedingungen des Kessels allein durch die Befeuerung und punktuelle Einspritzkühlung sich als sehr aufwendig und komplex gestaltet. Nachteilig ist insbesondere, dass stets thermische Schieflagen auftreten können. Zusätzliche Probleme treten aufgrund der Verschmutzung im Kesselbereich auf, welche die Wärmeübergänge an den Wärmetauscherrohren stets beeinflusst und den Regelungsprozess negativ überlagert.

Aus der DE 10 2006 006 597 A1 ist ein Verfahren und eine Vorrichtung zur Verbesserung der Dampftemperatursteuerung bekannt. Hierbei ist ein System zur Analyse der Wirkung des Betriebs von Rußbläsern in einem Wärmeübergangsbereich eines Kraftwerks vorgesehen. Dieses System bestimmt eine Dampftemperatur-Beeinflussungssequenz und berechnet ein Vorwärtssteuersignal, mit dem ein Dampftemperatursteuerungssystem für den Wärmeübergangsbereich zu beaufschlagen ist.

Es ist daher Aufgabe der vorliegenden Erfindung, ein verbessertes Verfahren zur Dampftemperaturkontrolle in einem Kessel anzugeben.

Diese Aufgabe wird durch die Merkmale des unabhängigen Patentanspruchs 1 gelöst. Vorteilhafte Ausgestaltungen sind jeweils in den abhängigen Patentansprüchen wiedergegeben.

Grundgedanke der Erfindung ist es, die Verschmutzung, die ja bisher einen unwägbaren Faktor bei der Wärmebilanz darstellte und die thermische Regelbarkeit des Kessels stark einschränkte, nun im positiven Sinne zu nutzen, indem sie kontrolliert mittels Rußbläservorrichtungen an den Wärmetauscheroberflächen innerhalb des Kessels eingestellt wird und durch diese Einstellung des Wärmeübergangs an diesen Flächen die Dampftemperaturen geregelt werden. Das Rußblasen erfolgt dabei quasikontinuierlich und inkrementell. Die thermischen Eigenschaften können beim quasikontinuierlichen inkrementellen Rußblasen durch die Veränderung der Betriebszeiten von einzelnen Rußbläsern oder einzelnen Rußbläsergruppen gesteuert werden. Da die Rußbläservorrichtungen bereits in jeder Kraftwerksanlage vorhanden sind, wird demnach keine zusätzliche Messinstrumentierung bzw. Maschineneinrichtung zur Dampftemperaturkontrolle erforderlich. Dadurch können Kosten gespart werden.

Das Dokument US2008/286183A1 zeigt einen nahezu kontinuierlichen Betrieb von Rußbläsern, der einer fortgesetzten Reinigung von Heizflächen bei fortwährender starker Verschmutzung dient und daher nicht dem hier beschriebenen quasikontinuierlichen Betrieb zur Einstellung einer Verschmutzung von Wärmetauscheroberflächen entspricht.

Die Einstellung der Verschmutzung erfolgt in der vorliegenden Erfindung stets unter Gewährleistung einer ausgeglichenen Gesamtwärmebilanz innerhalb des Kessels. Dadurch wird vorteilhaft der gesamte verfahrenstechnischen Prozess optimiert. Dies wird beispielsweise dadurch erreicht, dass Verdampferflächen und Überhitzerflächen derart gereinigt werden, dass die Wärmeleistung an Verdampfer und an Überhitzer so verteilt wird, dass unter der Berücksichtigung der begrenzten Kapazität der Dampfkühler stets einerseits die Dampf-Sollwerttemperaturen erreicht und andererseits die zulässigen Grenzwerte nicht überschritten werden. Mehrsträngig angelegte Kesselbereiche sollen derart gesäubert werden, dass Temperaturunterschiede des Dampfes nach Aufteilung in den Wärmetauschern am Ort der anschließenden Zusammenführung vermieden werden. Grundsätzlich soll eine Mindestreinigung der einzelnen Kesselbereiche stets gewährleistet sein und als sauber erkannte Kesselbereiche sollen nicht unnötigerweise gereinigt werden. Nur auf diese Weise kann eine hohe Effizienz des gesamten Prozesses gewährleistet sein.

Das erfindungsgemäße Verfahren umfasst alle Schritte des unabhängigen Anspruchs 1. Es umfasst vorzugsweise des Weiteren folgende Schritte:
Es werden Teilgruppen von Rußbläsern gebildet, die möglichst einzeln identifizierbare und bilanzierbare Teile des Kessels reinigen.

Innerhalb der technischen Anlage werden mindestens folgende Parameter erfasst:
- Einspritzrate des Frischdampfes und des Zwischenüberhitzerdampfes
- Eintrittstemperatur von Dampf und Rauchgas in die Wärmetauscher

- Austrittstemperatur aus den Wärmetauschern
- Verschmutzungsfaktoren der einzelnen Wärmetauscher
- Betriebszeit zwischen einer Reinigung und der nächsten Reinigung für einen oder einzelne Rußbläser einer Teilgruppe. Aus den erfassten Parametern und unter Gewährleistung einer ausgeglichenen Gesamtwärmebilanz innerhalb des Kessels wird für jeden einzelnen Rußbläser der Teilgruppe der Rußbläser der Rußblasezeitpunkt individuell bestimmt und somit die Verschmutzung durch das Regelsystem im Feinbereich kontrolliert.

Je nachdem, in welchem Bereich des Kessels das Rußblasen eingesetzt wird, ergeben sich unterschiedliche Randbedingungen, die in der Regelungstechnik zu berücksichtigen sind:
Im Verdampferbereich und im Überhitzerbereich muss insbesondere die Einspritzrate des Frischdampfes und die Ein- und Austrittstemperaturen des Überhitzers berücksichtigt werden. Im Zwischenüberhitzerbereich muss die Einspritzrate des Zwischenüberhitzerdampfes berücksichtigt werden, mit der Absicht, diese zu minimieren. Im Economizer-Bereich muss insbesondere der Abgasverlust berücksichtigt werden.

Ergeben sich aus dem Vorgehen für einen Wärmetauscher eine kurze mittlere Betriebzeit über alle Rußbläser des Wärmetauschers seit der jeweiligen letzten Reinigung, wird dieser als sauber definiert.

Die Verschmutzung einzelner Wärmetauscher wird ermittelt, indem ein aktueller Wärmeübergangskoeffizient an den betrachteten Flächen anhand einer aktuellen Wärmebilanz erfasst wird. Für einzelne Wärmetauscher wird der Grad der Verschmutzung durch Vergleich mit zuvor im sauberen Zustand aufgenommenen Wärmeübergangskoeffizienten ermittelt, wobei der Einfluss der relativen Kessellast durch eine bereichsweise lineare Regression berücksichtigt wird. Der Vorteil dieser Ausführungsvariante liegt darin, dass hier die Zustände "schmutzig" oder "sauber" erstmals erfasst werden. Dabei spielt der Wärmeübergangskoeffizient an einer betrachteten Fläche eine entscheidende Rolle. Der Wärmeübergangskoeffizient wird aus der Wärmebilanz von Dampf und Rauchgas bestimmt.

Der Grad der Verschmutzung wird durch den Verschmutzungsfaktor V anhand der Formel V=1-q/q₀ bestimmt, wobei q die spezifische Wärmeleistung des Dampfes je K Temperaturdifferenz zwischen Rauchgas und Dampf und q₀ die spezifische Dampfleistung bei einem als sauber definiertem Zustand darstellt. Durch diese konkrete Bestimmung der Verschmutzung liegt vorteilhaft ein neues Regelkriterium gemäß der Erfindung vor. Hier wird die Verschmutzung der Wärmetauscherflächen quantitativ gefasst.

Die Vorteile der beschriebenen Erfindung sind vielfältig und weitreichend: In erster Linie wird das Rußblasen vorteilhaft zum Teil der thermischen Kesselregelung und unterstützt diese. Das Rußblasen erfolgt vollständig automatisch unter Berücksichtigung stabiler und optimaler thermischer Bedingungen für den Kessel. Selbst falsch dimensionierte Wärmetauscher können durch die erfindungsgemäße kontrollierbare Verschmutzung korrigiert werden. So genannte thermische Schieflagen der Kessel-Einzüge werden automatisch kompensiert. Reinigungsbedingte Temperaturschwankungen werden minimiert. Die thermischen Verhältnisse bei erneuter relativer Sauberkeit werden automatisch erfasst und als Maß für die zukünftige Verschmutzung hinterlegt. Selektiert für den nächsten Einsatz eines Reinigungszyklus werden ein oder einzelne Rußbläser einer Teilgruppe von Rußbläsern nach dem Kriterium der maximalen Betriebszeit zwischen einer Reinigung und der nächsten Reinigung, wodurch ein vorgebbarer Mindestzyklus für jede Teilgruppe gewährleistet ist. Das wiederholte Reinigen von noch sauberen Bereichen wird durch Überwachung der mittleren Betriebszeit und Berücksichtigung der aktuellen Verschmutzung verhindert. Der Abgasverlust des Kessels kann über die Modifikation der Rußblasezyklen beeinflusst werden. Der aktuelle Abgasverlust wird bei erneuter relativer Sauberkeit der relevanten Wärmetauscher automatisch erfasst und als Maß einer zukünftigen Erhöhung des Abgasverlustes hinterlegt. Zusammenfassend kann festgestellt werden, dass die Erfindung statische und dynamische Kesselverluste ohne zusätzlichen Aufwand an Maschinentechnik und Personal minimiert. Es wird ferner ein störungsarmes Rußblasen mit voller Verschmutzungskontrolle bei optimalem Nutzen erreicht.

Die Erfindung wird nachfolgend anhand eines in den Zeichnungen dargestellten Ausführungsbeispiels näher erläutert. Dabei zeigen
- Fig. 1: ein Schema eines Dampferzeugers,
- Fig. 2: eine Skizze zur Erläuterung der Ermittlung des Verschmutzungsgrads,
- Fig. 3a: einen Verlauf der Dampftemperatur bei einem herkömmlichem Rußblasealgorithmus,
- Fig. 3b: einen Verlauf der Dampftemperatur gemäß einem Ausführungsbeispiel des erfindungsgemäßen Rußblasealgorithmus,
- Fig. 4: eine Skizze zur Verdeutlichung einer thermischen Schieflage innerhalb des Wärmetauschersystems und
- Fig. 5: ein Blockschaltbild einer Anordnung zur Durchführung des erfindungsgemäßen Rußblasealgorithmus

Figur 1 stellt in stark vereinfachter Form einen Dampferzeuger dar. Im Brennraum BR des Kessels K wird ein fossiler fester Brennstoff, beispielsweise handelt es sich hierbei um Kohlestaub, verbrannt. Das dabei entstandene Rauchgas RG wird durch den Rauchgaskanal RGK zur Rauchgasreinigung RGR geführt. Die Verdampfung von zugeführtem Speisewasser SPW findet in den Rohrsystemen des Verdampferraums und der Wärmetauscher statt. Üblicherweise ist das System derart aufgebaut, dass das Speisewasser vom Speisewasserbehälter 1 der Speisewasservorwärmung 2(ECO) zugeführt wird. Von da aus gelangt das Wasser-Dampf-Gemisch in die Trommel 3 und wird über die Fallrohre 4, den Verteilersammler 5 und die Steigrohre 6 dem Überhitzer (7 oder Ü) und anschließend zur Turbine 8 zugeführt. Der Überhitzer Ü kann ferner auch einen Zwischenüberhitzer ZÜ umfassen.

Gemäß der dieser Anmeldung zugrunde liegenden Erfindung wird die Dampftemperatur kontrolliert und geregelt, indem mittels der Rußbläsereinrichtung eine bestimmte Verschmutzung der Wärmetauscheroberflächen innerhalb des Kessels eingestellt wird.

Die Verschmutzung auf den Wärmetauscheroberflächen wird folgendermaßen ermittelt: Verschmutzung ist hierbei als Synonym für Verluste beim Wärmeübergang zwischen der Feuerraum-/Rauchgasseite und der Wasser-/Dampfseite eines Kessels zu sehen. Figur 2 dient der Verdeutlichung der Ermittlung der Verschmutzungsgrade oder Wärmetauscherverluste. Dargestellt ist vereinfacht ein Rohrabschnitt, wobei durch das Innere der Rohres Dampf D mit einem bestimmten Massenfluss mD und Druck pD strömt. An der Eintrittsöffnung des Rohres wird die Temperatur TDein und an der Austrittsöffnung des Rohres wird die Temperatur TDaus gemessen. Das Rohr wird von Rauchgas RG mit dem Massenfluss mRG und Druck pRG umströmt. Auch hier sind Temperaturen TRGein und TRGaus an den Stellen der Ein- und Austrittsöffnungen des Rohres bestimmbar. Die Wärmeaufnahme des Wärmetauscherrohres ist somit über die wasser-/dampfseitigen Messgrößen Durchfluss, Druck und Eintritts-/Austrittstemperatur bestimmbar. Rauchgasseitig ist die Messung des Massenstroms und der ein- und ausgangsseitigen Temperaturen hilfreich, wobei fehlende Temperaturen und fehlender Rauchgasmassenstrom auch bilanztechnisch errechnet werden können. Die Wärmeleistung der Wärmetauscher wird für den sauberen Zustand nach einem geeignet kurzen mittleren Rußblasezyklus neu bestimmt und das verwendete Kesselmodell entsprechend adaptiert. Veränderungen des Wärmeübergangsverhaltens, die bedingt durch bleibende Belagbildung oder durch Wechsel der Kohlequalität oder der Betriebsbedingungen entstehen, werden auf diese Art und Weise selbsttätig ausgeglichen.

Für jeden erfassbaren Wärmetauscherbereich des Kessels wird dann die während des weiteren Anlagenbetriebes aufgenommene Wärme stets aktuell bestimmt. Dieser Wert wird mit dem Ausgangswert des sauberen Zustandes verglichen.

Hierzu wird aus der Dampfleistung Q und der Differenz zwischen Rauchgas- und Dampftemperatur ΔT die spezifische Dampfleistung q (bzw. der Wärmetransferkoeffizient) ermittelt, vgl. Fig.2. Diese wird mit ihrem Ausgangswert im sauberen Zustand q_s verglichen. Daraus ergeben sich die gleichwertigen Kennwerte:
Sauberkeitsfaktor $CF = q / q_s$
Verschmutzungsfaktor $V = 1 - q / q_s = 1 - CF$

Anhand von Fig. 3 soll die Erfindung verdeutlicht werden. Aufgetragen ist beispielhaft die Rauchgastemperatur T in Abhängigkeit von der Zeit t. Die Rauchgastemperatur verhält sich umgekehrt proportional zur Dampftemperatur.

In Fig. 3a ist ein herkömmlicher Rußblasezyklus während einer Reisezeit t_{R} dargestellt. Eine Reisezeit t_{R} ist definiert als Betriebszeit zwischen einer Reinigung und der nächsten Reinigung für einen Rußbläser oder eine Teilgruppe von Rußbläsern. Nach einem Rußblasevorgang R, welcher hier aus 6 Rußbläsern R1 bis R6 besteht, fällt die Rauchgastemperatur stark ab, und steigt anschließend mit zunehmender Verschmutzung der Rohrleitungen wieder kontinuierlich an. Schließlich wird erneut rußgeblasen, was in Fig. 3a durch den Rußblasevorgang Rnext verdeutlicht wird. Bei jedem Rußblasevorgang R oder Rnext sind alle Rußbläser (hier sind es beispielhaft sechs Rußbläser R1 bis R6) gleichzeitig in Betrieb.

In Fig. 3b wird erfindungsgemäß ein inkrementeller quasikontinuierlicher Betrieb der Rußbläser durchgeführt. Anstatt des einen Rußblasevorgangs R werden nun nach kürzeren Zeitspannen mehrere "kleinere" Rußblasevorgänge mittels der einzelnen Rußbläser R1 bis R6 durchgeführt. Die Reisezeit t_{R} hingegen bleibt in diesem Ausführungsbeispiel für jeden einzelnen Rußbläser gleich. Innerhalb eines Rußblasezyklusses findet somit eine zeitliche Verteilung des Rußblasevorgangs statt. Rußbläser R1 beginnt zum Zeitpunkt t1, Rusbläser R2 zu Zeitpunkt t2 usw. Verbunden mit dieser zeitlichen Verteilung des Rußblasens ist auch eine räumliche Verteilung innerhalb der technischen Anlage, da die Rußbläser ja an unterschiedlichen Orten angebracht sind.

Die Auswirkungen des inkrementellen Rußblasens auf die Rauchgastemperatur wird ebenfalls anhand von Fig. 3b deutlich. Die Rauchgastemperatur T schwankt nun innerhalb eines wesentlich kleineren Intervalls [Tmax, Tmin]. Eine weitere Verkürzung der Zeitspannen zwischen dem Betrieb der einzelnen Rußbläser führt somit zu dem erfindungsgemäßen quasi-kontinuierlichen Betrieb der Rußbläser und somit auch zu einem quasikontinuierlichen Verlauf der Rauchgas- bzw. Dampftemperatur. Eine inkrementelle Reinigung der Wärmetauscheroberflächen reduziert somit das Ausmaß der thermischen Veränderungen im Dampferzeuger. Das Rußblasen erfolgt häufiger mittels der einzelnen Rußbläser oder auch Rußbläsergruppen und je nach Bedarf nicht mehr so lange wie vorher. Bei kleinen Stufen wird der erfindungsgemäße quasikontinuierliche Betrieb der Rußbläser erreicht. Ist stets ein einzelner Rußbläser der Gesamtheit aller Rußbläser der Anlage in Betrieb, kann auch von einem kontinuierlichen Betrieb gesprochen werden, welcher jedoch nicht der Erfindung entspricht. Die Rußbläserregelung wird in die Temperaturregelung des Kessels integriert. Es erfolgt stets eine automatische Aktivierung einzelner Rußbläser unter Beachtung prozesstechnischer Bedingungen. Letztendlich erlaubt die Erfindung eine sehr feingliedrige Kontrolle der Dampftemperaturen sowohl in zeitlicher als auch örtlicher Hinsicht innerhalb des Kessels und im Wärmetauscherbereich. Durch eine Rußbläseroptimierung können thermische Schieflagen innerhalb des Wärmetauschersystems ausgeglichen werden. In Fig. 4 sind skizzenhaft zwei Stränge ST1 und ST2 eines Wärmetauschers, beispielsweise des Zwischenüberhitzers dargestellt. Durch die unterschiedlichen Rußablagerungen RA1 und RA2 auf den Rohrsystemen der einzelnen Strängen kommt es zu einer thermischen Schieflage, d.h. am Ausgang der beiden parallelen Stränge liegen unterschiedliche Temperaturen T1 und T2 vor. Das Rußblasen ist nun dort durchzuführen, wo die Dampftemperatur im Vergleich zu niedrig ist.

In Fig. 5 ist beispielhaft eine Ausführungsform einer Steuerung einer Rußbläservorrichtung in einem Blockschaltbild dargestellt. Das Gesamtsystem der Rußbläser RBGS ist mit einzelnen Rußbläsergruppen RBG1 bis RBGN verbunden und steuert diese gemäß dem erfindungsgemäßen Rußblasealgorithmus. Dazu sind alle Einheiten mit einem Überwachungslogikbaustein verbunden, welcher wiederum an einer Software hängt, welche ein Optimierungsprogramm OP gemäß einem der Ansprüche umfasst.

Gemäß der Erfindung werden einzelne Rußbläser oder Teilgruppen von Rußbläsern RBG1 bis RBGN gebildet, die insgesamt einzeln identifizierbare Wärmetauscher reinigen und so unterteilt sind, dass eine einzelne Reinigung den Gesamtwärmetransfer des Wärmetauschers nur geringfügig verändert. Durch Erfassung der thermischen Zustände und der Reisezeit jedes Einzelbläsers oder jeder Teilgruppe und durch eine automatische Zyklussteuerung wird die Verschmutzung der Einzelwärmetauscher so kontrolliert, dass im stationären Betrieb des Kessels die Wärmeaufnahme der Einzelbereiche im Feinbereich geregelt werden kann.

Steuerungsgrößen des erfindungsgemäßen Verfahrens sind die Zeitpunkte, an denen die einzelnen Rußbläser oder Teilgruppen aktiviert werden. Daraus lassen sich sowohl die Reisezeiten der einzelne Rußbläser als auch die mittlere der Rußbläsergruppen, die einem bestimmten Wärmetauscher zugeordnet sind, bestimmen.

Eingangsgrößen des Verfahrens sind die Sensordaten der Temperaturen des Wasserdampfes und Rauchgases (siehe Fig. 2), deren Massenströme, ferner Einspritzraten von Kühlwasser in Frischdampf und zwischenüberhitzten Dampf. Aus diesen Größen werden Wärmebilanzen, Wärmeübergangskoeffizienten und damit die Verschmutzung der einzelnen Kesselbereiche bestimmt.

Zur Kontrolle der mittleren Reisezeit der einzelnen Bläsergruppen werden einerseits die Verschmutzung, andererseits die Dampftemperaturen, thermische Schieflagen und ebenso Einspritzraten des Frischdampfes und des Zwischenüberhitzerdampfes erfasst. Mittels Erfassung der Reisezeit der einzelnen Rußbläser werden gezielt Teilgruppen selektiert für den nächsten Reinigungszyklus und dafür der Rußblasezeitpunkt bestimmt. Für alle Wärmetauscher gilt, dass durch das Rußblasen thermische Schieflagen stets ausgeglichen werden. Für den Verdampferbereich spielt vor allem die Steuerung der Einspritzrate des Frischdampfes eine große Rolle. Es soll darauf geachtet werden, dass beim Überhitzer die Einspritzventilstellung des Frischdampfes im Regelbereich ist und die Solltemperatur des Dampfes erreicht wird. Im Zwischenüberhitzerbereich soll die Einspritzrate des Frischdampfes zu Null gehen. Beim Economizer ist zu berücksichtigen, dass Abgasverlust und Blaseaufwand ausgeglichen sind. Eine Verschmutzung des regenerativen Luftvorwärmers wird die Wärmebilanz nur unwesentlich beeinflussen. Wichtig ist hier die Vermeidung einer Ablagerung zwischen den Oberflächen, die durch Dampfbläser nicht erreicht und beseitigt werden können. Daher wird in diesem Bereich zyklisch gereinigt und der Druckverlust beobachtet, wobei bei beginnender Druckverlusterhöhung sofort rußgeblasen wird.

In jedem Falle wird für alle Rußbläser die Einhaltung einer Mindestreinigung überwacht. Dies soll die Bildung nicht mehr entfernbarer oder gefährlich großer Konglomerate verhindern. Wenn andererseits der mittlere Reinigungszyklus eines Wärmetauschers sehr kurz wird, wird der Bereich als "sauber" definiert. Ein weiteres Rußblasen erfolgt dann erst wieder, wenn eine neue relevante Verschmutzung erkannt wird. So wird eine wiederholte und Oberflächen schädigende Reinigung sauberer Bereiche wirkungsvoll unterbunden. Gleichzeitig kann der aktuelle Wärmeübergang für den momentan sauberen Zustand immer wieder neu definiert (gelernt) und daraus ein entsprechender Verschmutzungsgrad für den laufenden Betrieb ermittelt werden.

## Patentansprüche

1. Verfahren zur Temperaturkontrolle von Dampf in einem Kessel (K) einer technischen Anlage (TA), in der durch Verbrennung eines Asche bildenden Brennstoffs Rauchgas und Dampf erzeugt werden,
wobei der Kessel (K) mindestens einen Verdampfer (V), und mindestens einen Wärmetauscher (Ü, ZÜ, ECO) aufweist,
**dadurch gekennzeichnet,**
**dass** mittels quasikontinuierlich betriebenen Rußbläservorrichtungen inkrementell eine graduelle Verschmutzung von Wärmetauscheroberflächen innerhalb des Kessels (K) eingestellt wird und
**dass** durch diese Einstellung der Verschmutzung der Wärmetauscheroberflächen ein Wärmeübergang an diesen Wärmetauscheroberflächen sowie im Kessel (K) resultierende Dampftemperaturen geregelt werden.

2. Verfahren nach Anspruch 1,
**dadurch gekennzeichnet,**
**dass** Teilgruppen von Rußbläsern gebildet werden, die möglichst einzeln identifizierbare Teile des Kessels (K) reinigen,
**dass** innerhalb der technischen Anlage (TA) mindestens folgende Parameter erfasst werden
- Einspritzrate des Frischdampfes und des
Zwischenüberhitzerdampfes
- Eintrittstemperatur von Dampf und Rauchgas in die Wärmetauscher
- Austrittstemperatur aus den Wärmetauschern
- Verschmutzungsfaktoren einzelner Wärmetauscher
- Betriebszeit zwischen einer Reinigung und der nächsten Reinigung für einen Rußbläser oder eine Teilgruppe,
**dass** aus den erfassten Parametern und unter Gewährleistung einer ausgeglichenen Gesamtwärmebilanz innerhalb des Kessels für einzelne Rußbläser oder eine Teilgruppe der Rußbläser der Rußblasezeitpunkt ermittelt wird.

3. Verfahren nach Anspruch 2,
**dadurch gekennzeichnet,**
**dass** für das Rußblasen
- im Verdampferbereich und im Überhitzerbereich die Einspritzrate des Frischdampfes und die Ein- und Austrittstemperaturen des Überhitzers berücksichtigt werden,
- im Zwischenüberhitzerbereich die Einspritzrate des Zwischenüberhitzerdampfes berücksichtigt wird, mit der Absicht, diese zu minimieren,
- im Economizer-Bereich der Abgasverlust berücksichtigt wird.

4. Verfahren nach einem der vorhergehenden Ansprüche,
**dadurch gekennzeichnet,**
**dass** bei sich daraus ergebenden kurzen Betriebszeiten seit einer letzten Reinigung aller Rußbläser eines Wärmetauschers dieser als sauber definiert wird.

5. Verfahren nach einem der vorhergehenden Ansprüche,
**dadurch gekennzeichnet,**
**dass** die Verschmutzung einzelner Wärmetauscher ermittelt wird, indem ein aktueller Wärmeübergangskoeffizient (HTC) an den betrachteten Flächen anhand einer aktuellen Wärmebilanz erfasst wird,
**dass** für einzelne Wärmetauscher der Grad der Verschmutzung durch Vergleich mit zuvor im sauberen Zustand aufgenommenen Wärmeübergangskoeffizienten ermittelt wird, wobei der Einfluss der relativen Kessellast durch eine bereichsweise lineare Regression berücksichtigt wird.

6. Verfahren nach Anspruch 5,
**dadurch gekennzeichnet,**
**dass** der Grad der Verschmutzung durch den Verschmutzungsfaktor V anhand der Formel V=1-q/q₀ bestimmt wird, wobei q die spezifische Wärmeleistung des Dampfes je K Temperaturdifferenz zwischen Rauchgas und Dampf und q₀ die spezifische Dampfleistung bei einem als sauber definiertem Zustand darstellt.

7. Vorrichtung zur Durchführung des Verfahrens nach einem der Ansprüche 1 bis 6.

## Claims

1. Method for controlling the temperature of steam in a boiler (K) of a technical plant (TA) in which flue gas and steam are generated by the combustion of an ash-forming fuel,
wherein the boiler (K) has at least one evaporator (V) and at least one heat exchanger (Ü, ZÜ, ECO),
**characterized**
**in that** a gradual fouling of heat exchanger surfaces within the boiler (K) is brought about incrementally by means of quasicontinuously operated sootblower devices, and
**in that** a heat transfer at the heat exchanger surfaces and also steam temperatures resulting in the boiler (K) are regulated by means of said setting of the fouling of said heat exchanger surfaces.

2. Method according to Claim 1,
**characterized**
**in that** subgroups of sootblowers are formed which clean parts of the boiler (K) which are as individually identifiable as possible,
**in that**, within the technical plant (TA), at least the following parameters are measured:
- injection rate of the fresh steam and of the reheater steam,
- inlet temperature of steam and flue gas entering the heat exchanger,
- outlet temperature from the heat exchangers,
- fouling factors of individual heat exchangers,
- operating time between one cleaning operation and the next cleaning operation for a sootblower or a subgroup,
**in that**, from the measured parameters and so as to ensure an equalized overall heat balance within the boiler, the sootblowing time is determined for individual sootblowers or a subgroup of the sootblowers.

3. Method according to Claim 2,
**characterized**
**in that**, for the sootblowing,
- in the evaporator region and in the superheater region, the injection rate of the fresh steam and the inlet and outlet temperatures of the superheater are taken into consideration,
- in the reheater region, the injection rate of the reheater steam is taken into consideration, with a view to minimizing said injection rate,
- in the economizer region, the waste gas loss is taken into consideration.

4. Method according to one of the preceding claims,
**characterized**
**in that**, in the case of resulting short operating times since a previous cleaning operation of all of the sootblowers of a heat exchanger, said heat exchanger is defined as being clean.

5. Method according to one of the preceding claims,
**characterized**
**in that** the fouling of individual heat exchangers is determined by virtue of a present heat transfer coefficient (HTC) at the surfaces under consideration being measured on the basis of a present heat balance,
**in that**, for individual heat exchangers, the degree of fouling is determined by comparison with heat transfer coefficients recorded previously in the clean state, wherein the influence of the relative boiler load is taken into consideration by means of a regression which is linear in regions.

6. Method according to Claim 5,
**characterized**
**in that** the degree of fouling is determined by means of the fouling factor V on the basis of the formula V=1-q/q₀, wherein q represents the specific heat output of the steam per K temperature difference between the flue gas and steam, and q₀ represents the specific steam output in a state defined as clean.

7. Device for carrying out the method according to one of Claims 1 to 6.

## Revendications

1. Dispositif de contrôle de la température de la vapeur dans une chaudière (K) d'une installation (TA) technique, dans laquelle on produit des gaz de fumée et de la vapeur par combustion d'un combustible formant des cendres,
dans lequel la chaudière (K) a au moins un évaporateur (V) et au moins un échangeur de chaleur (Ü, ZÜ, ECO), **caractérisé**
**en ce qu'**au moyen de dispositifs de ramonage fonctionnant d'une manière quasi continue, on établit incrémentalement un encrassement graduel de surfaces de l'échangeur de chaleur à l'intérieur de la chaudière (K) et
**en ce que**, par ce réglage de l'encrassement des surfaces de l'échangeur de chaleur, on régule un transfert de chaleur à ces surfaces de l'échangeur de chaleur, ainsi que des températures de la vapeur qui s'ensuivent dans la chaudière (K).

2. Dispositif suivant la revendication 1,
**caractérisé**
**en ce que** l'on forme des groupes partiels de dispositifs de ramonage, qui nettoient des parties de la chaudière (K) identifiables individuellement autant que possible,
**en ce que** l'on détecte dans l'installation (TA) technique au moins les paramètres suivants
- taux d'injection de la vapeur fraîche et de la vapeur de surchauffeur intermédiaire,
- température d'entrée de la vapeur et des gaz de fumée dans les échangeurs de chaleur
- température de sortie des échangeurs de chaleur
- facteurs d'encrassement de divers échangeurs de chaleur
- temps de fonctionnement entre un nettoyage et le nettoyage venant immédiatement ensuite pour un dispositif de ramonage ou pour un groupe partiel,
**en ce qu'**à partir des paramètres détectés et en garantissant un bilan thermique global compensé dans la chaudière, on détermine pour des dispositifs de ramonage individuels ou pour un groupe partiel des dispositifs de ramonage l'instant de ramonage.

3. Dispositif suivant la revendication 2,
**caractérisé**
**en ce que** pour le ramonage,
- on tient compte dans la zone de l'évaporateur et dans la zone du surchauffeur du taux d'injection de la vapeur fraîche et des températures d'entrée et de sortie du surchauffeur,
- on tient compte, dans la zone du surchauffeur intermédiaire, du taux d'injection de la vapeur du surchauffeur intermédiaire en vue de la minimiser,
- on tient compte de la perte de gaz perdus dans la zone de l'économiseur.

4. Dispositif suivant l'une des revendications précédentes,
**caractérisé**
**en ce que** pour des temps de fonctionnement brefs s'ensuivant depuis un dernier nettoyage de tous les dispositifs de ramonage d'un échangeur de chaleur, on considère celui-ci comme propre.

5. Dispositif suivant l'une des revendications précédentes,
**caractérisé**
**en ce que** l'on détermine l'encrassement des divers échangeurs de chaleur en détectant un coefficient (HTC) de transfert de chaleur présent sur les surfaces considérées à l'aide d'un bilan thermique présent,
**en ce que** l'on détermine pour divers échangeurs de chaleur le degré de l'encrassement par comparaison à des coefficients de transfert de chaleur enregistrés auparavant dans l'état propre, l'influence de la charge relative de la chaudière étant prise en compte par une régression linéaire par partie.

6. Dispositif suivant la revendication 5,
**caractérisé**
**en ce que** l'on détermine le degré d'encrassement par le facteur V d'encrassement au moyen de la formule V = 1-q/q₀, dans laquelle q est la puissance calorifique spécifique de la vapeur par différence de température K entre les gaz de fumée et la vapeur et q₀ est la puissance de la vapeur spécifique pour un état considéré comme propre.

7. Dispositif pour effectuer le procédé suivant l'une des revendications 1 à 6.
